# EUROPÄISCHE PATENTSCHRIFT

(11) **EP 0 340 452 B1**
(45) Veröffentlichungstag und Bekanntmachung des Hinweises auf die Patenterteilung: **26.01.1994**
(21) Anmeldenummer: 89105685.5
(22) Anmeldetag: 31.03.1989
(51) Int. Cl.: B41F 21/10

(54) **Vorrichtung zur Verstellung der Drehlage eines Zylinders einer Wendeeinrichtung und zur axialen Verschiebung eines Stellgliedes für die Greiferumstellung an diesem Zylinder einer Bogenrotationsdruckmaschine**
Device for adjusting the angular position of a cylinder in a sheet overturning device, and device for axially shifting an adjusting member for the gripper conversion device of the cylinder in a rotary printing machine
Dispositif de réglage en rotation d'un cylindre d'un dispositif de retournement et dispositif de déplacement axial d'un élément de réglage pour le changement de la position des pinces de ce cylindre dans une rotative d'impression de feuilles

(30) Priorität: 02.05.1988 DE 3814831
(43) Veröffentlichungstag der Anmeldung: 08.11.1989
(73) Patentinhaber: Heidelberger Druckmaschinen Aktiengesellschaft, D-69019 Heidelberg (DE)
(72) Erfinder: Becker, Willi, D-6919 Bammental (DE)
(74) Vertreter: Stoltenberg, Heinz-Herbert Baldo

(56) Entgegenhaltungen:
- DE-A- 3 611 325
- DE-B- 2 620 392

## Beschreibung

Die Erfindung betrifft eine Vorrichtung zur Verstellung der Drehlage zwischen einem Festzahnrad und einem dazu gleichachsig angeordneten Verstellzahnrad sowie zur Greiferumstellung durch axiale Verschiebung eines Stellgliedes an einem Zylinder der Wendeeinrichtung einer Bogenrotationsdruckmaschine.

Eine derartige Vorrichtung ist aus der DE-OS 36 11 325 bekannt. Das Verstellorgan dieser Anordnung ist mittels eines Gewindes auf einem Wege verstellbar, welcher einen ersten Abschnitt, in dem die auf die Druckhebel einwirkende Federkraft von einem geringen auf einen maximalen Wert ansteigt, und einen zweiten Abschnitt umfaßt, in dem unter Beibehaltung der maximal auf die Druckhebel einwirkenden Federkraft ein elektrischer Schalter für den Versorgungsstromkreis der Antriebseinrichtung betätigbar ist, so daß der Versorgungsstromkreis nur bei vollständig wirksamer Kupplung zwischen dem Festzahnrad und dem Verstellzahnrad geschlossen sein kann. Umgekehrt erfolgt somit zunächst eine Unterbrechung des Versorgungsstromkreises, bevor die kraftschlüssige Kupplung zwischen dem Festzahnrad und dem Verstellzahnrad gelöst werden kann. Auf diese Weise ist sichergestellt, daß die Maschine nur bei kraftschlüssiger Kupplung des Verstellzahnrades mit dem Festzahnrad, das heißt, bei fest angezogener Klemmung zwischen den beiden Zahnrädern in Betrieb gesetzt werden kann.

Die axiale Verschiebung des Verstellgliedes zur Umstellung der Greifer erfolgt bei einer aus der DE-PS 26 20 392 bekannten Ausbildung durch eine Exzentermechanik aus einem in dem Verstellglied verdrehbar gelagerten Exzenterbolzen und aus einem in eine Führung des Zylinders eingreifenden Exzenterzapfen. Das Verstellglied ist durch Befestigungsschrauben gegenüber dem Zylinder gesichert, so daß es für die Verschiebung des Verstellgliedes erforderlich ist, die Druckmaschine zu besteigen, um die Befestigungsschrauben des Verstellgliedes zu lösen, das Betätigungsorgan des Exzenters mit einem dazu geeigneten Werkzeug von der einen in die entgegengesetzte Endlage zu verdrehen und anschließend die Befestigungsschrauben wieder fest anzuziehen. Für das am Zylinder axial verschiebliche Verstellglied zur Umstellung der Kurven für die Greifersteuerung ist eine elektrische Endlagenabsicherung ebenfalls aus dieser Druckschrift bekannt. Die Endlagensicherung arbeitet unabhängig von der zuvor genannten Absicherung der Klemmung zwischen dem Festzahnrad und dem Verstellzahnrad.

Beide Absicherungen, die für die Klemmung des Festzahnrades mit dem Verstellzahnrad und die für die Umstellung der Greifer mit dem axial verschieblichen Verstellglied, erfordern einen eigenständigen Aufbau mit allen dazugehörigen Bauteilen. Bei Anordnungen nach diesem Stande der Technik erfolgt die Umstellung der Wendeeinrichtung an umstellbaren Maschinen für den Schön und Widerdruck umständlich und zeitaufwendig an zwei getrennten Stellen der Maschine, von denen eine an der Maschinenseite und eine im Innern der Maschine liegt, mit voneinander unabhängigen elektrischen Absicherungen.

Daraus ist die der Erfindung zugrundeliegende Aufgabe abgeleitet, den Umstellvorgang an der Wendeeinrichtung besser als bisher gegen Fehlbedienung abzusichern.

Gleichzeitig wird eine Vereinfachung des Umstellvorganges angestrebt, um dadurch unter Vermeidung von Fehlbedienungen die Rüstzeiten beim Umstellvorgang zu verringern.

Die Erfindung löst diese Aufgabe mit einer Vorrichtung der eingangs genannten Gattung mit den Merkmalen der Patentansprüche 1 und 8.

Durch die neuen Ausbildungsmerkmale wird unter Aufrechterhaltung des Vorteils einer vom Bediener der Maschine unabhängigen Klemmkraft für die kraftschlüssige Kupplung des Festzahnrades und des Verstellzahnrades die Reaktionskraft der Federkraft auf wenigstens einen Klemmkörper übertragen, der das Verstellglied für die Greiferumstellung mit dem Zylinder fest verbindet, sobald und solange das Festzahnrad mit dem Verstellzahnrad kraftschlüssig gekuppelt ist, so daß nunmehr auch das Verstellglied für die Greiferumstellung in der Betriebsstellung der Maschine fest mit dem Zylinder verbunden und dadurch mechanisch in Abhängigkeit von der wirksamen Klemmung der beiden Zahnräder gesichert ist. Dabei sind elektrische oder mechanische Vorkehrungen dafür zu treffen, daß diese mechanische Absicherung nur in den positionierten Lagen, insbesondere Endlagen, möglich ist. Erreicht wird dadurch außerdem mehr Sicherheit, weil beide Klemmvorgänge durch nur einen Schalter abgesichert sind, wobei ein elektrisches Signal zur optischen und/oder akustischen Anzeige der intakten Klemmung verwendet werden kann.

Das Kennzeichen des Anspruches 2 enthält eine vorteilhafte Ausbildung der Erfindungsmerkmale mit dem Ziel, möglichst einfache Bauteile für die Übertragung der Reaktionskraft aus der Federkraft zur Klemmung des Verstellgliedes auf dem Zylinder zu verwenden. Die Merkmale der Ansprüche 3 bis 7 dienen ebenfalls diesem Bestreben in zweckmäßiger Ausgestaltung der Anordnung mit Merkmalen nach dem Anspruch 2.

Eine weitere Verbesserung der Lösung der erfindungsgemäßen Aufgabe wird nach einem besonderen Erfindungsgedanken mit einer Vorrichtung erreicht, bei der das axial gegenüber dem Zylinder der Wendeeinrichtung verschiebbare Stellglied zur Umstellung der Greifersteuerung mittels eines verdrehbaren Exzenters verstellbar ist, dessen Exzenterbolzen in dem einen Teil und dessen Exzenterzapfen in dem anderen Teil geführt ist, wenn diese Ausbildung mit Merkmalen des Anspruches 8 weitergebildet wird.

Auf diese Weise wird ermöglicht, daß das Betätigungselement für die Klemmung des Festzahnrades und des Verstellzahnrades zur Drehlagenverstellung und das Betätigungsorgan für die Greiferumstellung unmittelbar nebeneinander an der Maschine angeordnet sind, so daß es für die Greiferumstellung nicht mehr erforderlich ist, auf die Maschine zu steigen und dort die bisher erforderlichen Arbeiten durchzuführen. Darin liegt eine erhebliche Vereinfachung der Maschinenbedienung bei der Umstellung, die auch zu einer merklichen Verringerung der Rüstzeit bei der Umstellung führt.

Die Ansprüche 9 bis 14 enthalten vorteilhafte Weiterbildungen dieses Erfindungsgedankens im Hinblick auf einfache Bauteile und deren störungsfreie Funktion. Dabei betreffen die Ansprüche 12 und 13 an sich aus der DE-PS 26 20 392 bekannte Mittel zur Sicherung der Endlagen des axial beweglichen Stellgliedes zur Greiferumstellung.

Auf der Zeichnung ist ein Ausführungsbeispiel der Erfindung schematisch dargestellt.

Es zeigen:
- Figur 1: einen Schnitt in einer Achsebene durch das eine Ende eines Zylinders der Wendeeinrichtung bei kraftschlüssiger Kupplung des Festzahnrades und des Verstellzahnrades durch Klemmung,
- Figur 2: einen Schnitt wie Figur 1 bei gelöster Klemmung,
- Figur 3: einen Schnitt nach der Linie 3 - 3 der Figur 1,
- Figur 4: eine Stirnansicht des Zylinders in Figur 1,
- Figur 5: eine gegenüber Figur 4 im Maßstab vergrößerte Draufsicht auf die Greiferumstellung mit Schnitt durch den Schaft eines Schlüssels zur Verstellung des Betätigungsorgans in einer Zwischenstellung und
- Figur 6: eine Draufsicht entsprechend Figur 5 in einer Endlage des Betätigungsorgans.

Bei dem Ausführungsbeispiel ist ein Festzahnrad 1 an dem einen Ende eines auf der Zeichnung aus Gründen der besseren Übersicht nur teilweise dargestellten Zylinders 2 einer Wendeeinrichtung mittels mehrerer auf dem Umfang verteilt angeordneter Schrauben 3, von denen nur eine gezeichnet ist, befestigt. Das Festzahnrad 1 weist eine im Achsebenenschnitt winkelförmige Ausnehmung auf, die einen Zapfenansatz 4 bildet, auf dem das kranzartige Verstellzahnrad 5 gegenüber dem Festzahnrad 1 im Drehwinkel verstellbar angeordnet ist. Beide Zahnräder 1 und 5 sind durch Klemmung kraftschlüssig miteinander kuppelbar. Dazu ist an der Stirnfläche des Zapfenansatzes 4 mit mehreren Schrauben 6 eine Stützplatte 7 befestigt, gegen die sich mehrere, im Ausführungsbeispiel sechs, Druckhebel 8 abstützen, die sich in einer auf dem Umfang gleichmäßigen Verteilung radial erstrecken. Das eine Ende dieser Druckhebel 8 liegt gegen eine radiale Ringfläche 9 am Verstellzahnrad 5 und das andere Ende gegen eine Scheibe 10 an, die das federbelastete Druckglied bildet, wobei sich die Druckhebel 8 auf der gegenüberliegenden Seite mit Nocken 11 gegen die Stützplatte 7 abstützen. Die Nocken 11 sind zur Erhöhung der Klemmkraft bei geringer Kraftaufwendung nahezu an dem einen Ende der Druckhebel 8, jedoch noch zwischen deren Auflager am Verstellzahnrad und an der Scheibe angeordnet, so daß die Druckhebel 8 Doppelhebel mit ungleich langen Hebelarmen bilden. Die Scheibe 10 ist axial beweglich auf einer Druckstange 12 geführt, die ihrerseits axial beweglich in dem Zylinder 2 parallel zu deren Achse gelagert ist und einen Radialflansch 13 aufweist, der ein Widerlager für eine Druckfeder 14 bildet. Im Beispiel ist eine Säule aus mehreren geschichtet angeordneten Tellerfedern vorgesehen, die sich andererseits gegen die Scheibe 10 abstützen, so daß diese die Druckhebel 8 an den Enden der langen Hebelarme mit der Federkraft aus der Feder 14 und somit von einer Körperkraft unabhängig belastet. Ein Stift 15 greift mit seinen Enden in Bohrungen einerseits im Radialflansch 13 und andererseits in den Zylinder 2 ein und sichert die Druckstange 12 gegen Drehung.

An den die Feder 14 durchsetzenden Abschnitt der Druckstange 12 schließt sich im Bereich der Druckhebel 8 ein Druckring 16 mit einem integrierten Wälzlager 17 an, wobei das eine Ende des Druckringes 16 an der Scheibe 10 anliegt und gegen dessen anderes Ende eine Gewindehülse 18 beweglich ist, deren Muttergewinde auf einem Bolzengewinde am freien, nach außen geführten Ende der Druckstange durch ein Betätigungsorgan, zum Beispiel einen Sechskantkopf 19, verschraubt werden kann. Zwischen der Gewindehülse 18 und dem Druckring 16 ist ein Spiel 20 vorgesehen, so daß die Gewindehülse 18 zum Lösen der die Kupplung zwischen dem Festzahnrad 1 und dem Verstellzahnrad 5 bewirkenden Klemmung auf einem ersten Abschnitt um dieses Spiel axial bewegt werden muß, bevor in einem zweiten Abschnitt der Bewegung der Gewindehülse 18 Kräfte auf den Druckring 16 ausgeübt werden können, um diesen mit der Scheibe gegen die Federkraft der Feder 14 zu verschieben und dadurch die Druckhebel 8 zu entlasten. Umgekehrt wird bei Bewegung der Gewindehülse 18 in Gegenrichtung zunächst wieder die volle Federkraft der Feder 14 auf die Druckhebel 8 wirksam, bevor sich die Gewindehülse 18 auf dem Abschnitt des Spiels bewegt. Letztere Bewegung dient zur Betätigung eines im Versorgungsstromkreis der Maschine liegenden Schalters 21. Für dessen Betätigung greift ein bei 22 maschinenfest gelagerter Doppelhebel 23 mit dem einen Ende in eine Ringnut 24 am Umfang der Gewindehülse 18 ein. Das andere Ende wirkt auf das Betätigungsorgan des Schalters 21 und erstreckt sich zwischen einem Anschlag 25 sowie einer Feder 26, so daß der Anschlag 25 die Bewegung der Gewindehülse 18 nach außen, und damit deren Bewegung auf dem das Spiel 20 bestimmenden Abschnitt, begrenzt. Andererseits sorgt die Feder 26 für eine Rückstellung des Doppelhebels 23 in die Anschlaglage, in der der Schalter 21 den Stromkreis der Maschine bei angezogener Klemmung, das heißt, kraftschlüssiger Kupplung der beiden Zahnräder 1 und 5, freigibt. Dadurch wird mit Sicherheit erreicht, daß die Maschine abgeschaltet ist, bevor die Klemmung gelöst werden kann, und erst wieder einschaltbar ist, wenn die Klemmung voll wirksam ist. Dieser Zustand ist in der Figur 1 dargestellt, während die Figur 2 den Zustand der gelösten Klemmung wiedergibt, bei dem die Gewindehülse 18 zunächst um den Weg des Spiels 20 in der Zeichenebene nach rechts verschraubt wurde und dabei den Schalter 21 zur Unterbrechung des Stromkreises im Antrieb der Maschine betätigt hat, bevor der Druckring 16 zur Minderung bzw. Aufhebung der Federkraft auf die Enden der Druckhebel 8 gegen die Scheibe 10 axial verschoben wurde. Zur Begrenzung dieser Bewegung ist der Druckring 16 auf einer Stufe der Druckstange 12 angeordnet, die gegenüber dem die Feder 14 durchsetzenden Teil einen geringeren Durchmesser aufweist, so daß für die Bewegung des Druckringes 16 ein stufenförmiger Anschlag gebildet wird.

Das dem Bolzengewinde gegenüberliegende, nach innen weisende Ende der Druckstange 12 wirkt gegen einen zweiten, winkelförmig ausgebildeten Druckhebel 27, der in dem Zylinder 2 im Bereich des axial beweglichen Verstellgliedes 28 um einen quer zur Längsachse der Welle 2 angeordneten Gelenkbolzen 29 beweglich ist. Der andere Arm des winkelförmig ausgebildeten Druckhebels 27 untergreift etwa mittig einen Klemmbügel 30, dessen Enden durch je einen Zugbolzen 31 und 32 mit in außenliegenden Ausnehmungen des Verstellgliedes 28 angeordneten Klemmstücken 54 und 55 verbunden sind, die über Unterlegscheiben 33 und 34 gegen die Enden des Klemmbügels 30 wirken. Die Zugbolzen 31 und 32 hintergreifen mit einem Bundkopf den Klemmbügel 30 und sind durch Bohrungen des Klemmbügels 30 und des Verstellgliedes 28 geführt. Die Druckstange 12 überträgt die Federkraft der Feder 14 über den winkelförmigen Druckhebel 27 auf den Klemmbügel 30, so daß die Federkraft über die Zugbolzen 31 und 32 als Klemmkraft auf die Klemmstücke 54 und 55 wirkt und das Verstellglied 28 gegen an dem Zylinder 2 ausgebildete Sitzflächen preßt. Zur Erzielung gleichmäßiger Klemmkräfte in den beiden Klemmstücken 54 und 55 berühren sich der eine Arm des Druckhebels 27 und der Klemmbügel 30 mit balligen Flächen, die gegebenenfalls durch Druckscheiben aus einem verschleißfesten Werkstoff gebildet sein können. Die Klemmstücke 54 und 55 sind auf den freien Enden der Zugbolzen 31 und 32 verschraubbar, um eine Einstellung der Klemmkräfte und eines Spiels 35 zwischen der Druckstange 12 und den Übertragungsgliedern zu ermöglichen und um sicherzustellen, daß das Verstellglied 28 axial beweglich ist, wenn die Feder 14 zur Minderung bzw. Aufhebung der auf die Druckhebel 8 wirksamen Federkraft zusammengedrückt ist, wobei sich die Druckstange 12 in der Zeichnung nach links verschiebt, bis der Druckring 16 die Anschlagschulter der Druckstange 12 berührt. Das Spiel 35 zwischen der Druckstange 12 und den Zwischengliedern der Klemmung des axial beweglichen Verstellgliedes 28 ist also sichtbar, wenn die Klemmung gelöst ist. Im Gegensatz dazu ist das Spiel 20 zwischen der Gewindehülse 18 und dem Druckring 16 sichtbar, wenn die Klemmung angezogen ist.

Das axial bewegliche Verstellglied 28 zur Greiferumstellung ist als ein sich über die Breite der Maschine erstreckender Schlitten ausgebildet und in einer Ausnehmung des Zylinders 2 an durch Schrauben 36 und 37 einstellbaren Führungsleisten 38 und 39 auf der Antriebsseite und auf der Bedienungsseite geführt. Eine Klemmung des Verstellgliedes 28 auf nur einer Seite ist dadurch ausreichend.

Zur axialen Verstellung des Verstellgliedes 28 für die Greiferumsteuerung ist eine Exzentermechanik aus einem im Gegensatz zu bekannten Ausbildungen in dem Zylinder 2 um einen quer zu deren Achse gelagerten Exzenterbolzen 40 und einem in ein Lager 56 des Verstellgliedes 28 eingreifenden Exzenterzapfen 41 vorgesehen. Das Lager 56 besteht zum Beispiel aus einer Schaltplatte eines verschleißfesten Werstoffes. Die Verstellung des Exzenterbolzens 40 erfolgt über ein ebenfalls in dem Zylinder 2 gelagertes Winkelgetriebe aus den beiden Kegelzahnrädern 42 und 43 über eine Schaltwelle 44, die parallel zur Achse des Zylinders 2 in diesem verdrehbar gelagert ist. Auf dem inneren Ende der Schaltwelle 44 ist das Kegelrad 42 befestigt. Das andere Ende der Schaltwelle ist durch die Stützplatte 7 nach außen geführt und trägt dort ein Betätigungsorgan, welches neben der Klemmung für das Verstellzahnrad mit dem Festzahnrad angeordnet ist. Dadurch kann die Verstellung des Verstellgliedes 28 etwa an der gleichen Stelle erfolgen, an der auch die die kraftschlüssige Kupplung der beiden Zahnräder 1 und 5 sowie des Verstellgliedes 28 mit dem Zylinder 2 bewirkende Klemmung vorgesehen ist. Die Kombination der Absicherung der Klemmung zwischen dem Festzahnrad 1 und dem Verstellzahnrad 5 mit einer Klemmung zwischen dem Verstellglied 28 und dem Zylinder 2 ermöglicht eine Axialverstellung jedoch erst nach dem Lösen dieser Klemmung. Eine Endlagensicherung durch elektrische Schaltmittel in an sich bekannter Weise bleibt hiervon unberührt. Für die axiale Bewegung des Verstellgliedes 28 ist auf der Schaltwelle 44 ein Sechskantkopf 45 für einen Steckschlüssel vorgesehen, mit dem die Verschiebung des Verstellgliedes 28 von der einen in die andere Endlage erfolgt. Dieser Steckschlüssel 46 besitzt entsprechend der zeichnerischen Darstellung in den Figuren 5 und 6 eine Ausbildung, die das Aufstecken und das Abziehen des Steckschlüssels von dem als Betätigungsorgan wirksamen Sechskantkopf 45 auf der Schaltwelle 44 ausschließlich in den eingestellten Endlagen des Verstellgliedes 28 ermöglicht. Dazu weist der Steckschlüssel in einer an sich bekannten Weise an zwei sich diametral gegenüberliegenden Seiten zwei zueinander parallele Abflachungen 47 und 48 an einem Flanschrand 49 auf, der eine Sicherungsplatte 50 hintergreift, die an der Stützscheibe 7 befestigt ist. Die Figur 6 zeigt eine Stellung des Steckschlüssels, in der ein Abziehen von dem Sechskantkopf 45 möglich ist, und die einer Endlage des Verstellgliedes 28 entspricht. Die Figur 5 zeigt eine beliebige Zwischenstellung, in der der Flanschrand 49 die Sicherungsplatte 50 hintergreift, so daß der Steckschlüssel 46 nicht von dem Sechskant 45 auf der Schaltwelle 44 abgezogen kann. Zur Markierung der Endlagen weist der Sechskant 45 an seiner Vorderseite eine Marke 51 auf, während an der Sicherungsplatte 50 unterschiedliche Symbole 52 und 53 für Schöndruck sowie für Schön- und Widerdruck angebracht sind, deren jeweils zugehörige Endlage des Verstellgliedes 28 die Marke 51 in Verbindung mit dem entsprechenden Symbol anzeigt.

| Bezugszeichenliste | | | |
|---|---|---|---|
| 1 | Festzahnrad | 29 | Gelenkbolzen |
| 2 | Zylinder | 30 | Klemmbügel |
| 3 | Schraube | 31 | Zugbolzen |
| 4 | Zapfenansatz | 32 | Zugbolzen |
| 5 | Verstellzahnrad | 33 | Unterlegscheibe |
| 6 | Schraube | 34 | Unterlegscheibe |
| 7 | Stützplatte | 35 | Spiel |
| 8 | Druckhebel | 36 | Schraube |
| 9 | Ringfläche | 37 | Schraube |
| 10 | Scheibe | 38 | Führungsleiste |
| 11 | Nocke | 39 | Führungsleiste |
| 12 | Druckstange | 40 | Nockenbolzen |
| 13 | Radialflansch | 41 | Nockenzapfen |
| 14 | Feder | 42 | Kegelrad |
| 15 | Stift | 43 | Kegelrad |
| 16 | Druckring | 44 | Schaltwelle |
| 17 | Wälzlager | 45 | Sechskantkopf |
| 18 | Gewindehülse | 46 | Steckschlüssel |
| 19 | Sechskantkopf | 47 | Abflachung |
| 20 | Spiel | 48 | Abflachung |
| 21 | Schalter | 49 | Flanschrand |
| 22 | Lager | 50 | Sicherungsplatte |
| 23 | Doppelhebel | 51 | Marke |
| 24 | Ringnut | 52 | Symbol |
| 25 | Anschlag | 53 | Symbol |
| 26 | Feder | 54 | Klemmstück |
| 27 | Druckhebel | 55 | Klemmstück |
| 28 | Verstellglied | 56 | Lager |

## Patentansprüche

1. Vorrichtung zur Verstellung der Drehlage zwischen einem Festzahnrad (1) und einem dazu gleichachsig angeordneten Verstellzahnrad (5) und zur Greiferumstellung durch axiale Verschiebung eines Stellgliedes (28) an einem Zylinder (2) der Wendeeinrichtung einer Bogenrotationsdruckmaschine, mit einem Druckglied (10),
das als das eine Federlager einer Feder (14)
ausgebildet ist und das mittels der Federkraft der Feder (14) über sich radial erstreckend angeordnete Druckhebel (8) eine kraftschlüssige Kupplung des Festzahnrades (1) mit dem Verstellzahnrad (5) bewirkt,
das an dem Zylinder (2) der Wendeeinrichtung entlang eines Verstellwegs axial beweglich gefuhrt ist,
mit einer elektrischen Absicherung, die den Versorgungsstromkreis der Antriebseinrichtung zwischen den Schaltlagen des axial verschiebbaren Stellgliedes (28) unterbricht,
mit einem Verstellorgan (18) zur Verstellung des Druckglieds (10),
wobei der Verstellweg des Verstellorgans (18) so ausgebildet ist, daß das Druckglied (10) zur Minderung der Federkraft erst nach Verstellen des Verstellorgans (18) entlang einer Wegstrecke für die Betätigung eines Schalters (21) der elektrischen Absicherung in einem Versorgungsstromkreis einer Antriebseinrichtung verstellt wird,
bei der sich die Feder (14) gegen ein zweites an einer axial beweglich in dem Zylinder (2) geführten Druckstange (12) ausgebildetes Federlager abstützt,
mit einer lösbaren Klemmverbindung zwischen Druckstange (12) und Stellglied (28),
bei der im Stellglied (28) wenigstens ein Klemmstück (54, 55) beweglich angeordnet ist,
bei der Zwischenglieder (27, 29 bis 35, 39) zwischen Druckstange (12) und Klemmstück (54, 55) angeordnet sind,
wobei die Druckstange (12) aufgrund der Federkraft der Feder (14) über die Zwischenglieder (27, 29 bis 35, 39) das für die Umstellung der Greifersteuerung radial zum Zylinder (2) beweglich angeordnete Klemmstück (54, 55) gegen den Zylinder (2) drückt und Stellglied (28) und Zylinder (2) radial fest miteinander verspannt.

2. Vorrichtung nach Anspruch 1,
**dadurch gekennzeichnet**,
daß eines der Zwischenglieder aus einem zweiarmigen, in dem Zylinder (2) der Wendeeinrichtung um einen quer zu der Achse des Zylinders angeordneten Gelenkbolzen (29) beweglichen Druckhebel (27) besteht, dessen einer Arm ein etwa axial in dem Zylinder der Wendeeinrichtung bewegliches Auflager für das Ende der Druckstange (12) und dessen zweiter Arm ein etwa radial in dem gleichen Zylinder bewegliches zweites Auflager für Zwischenglieder (31,32) aufweist, die die radiale Bewegung des zweiten Auflagers auf den Klemmkörper (54,55) übertragen.

3. Vorrichtung nach Anspruch 2,
**dadurch gekennzeichnet**,
daß in dem axial an dem Zylinder (2) der Wendeeinrichtung verschiebbaren Stellglied (28) zwei Klemmstücke (54,55) vorgesehen sind und daß eines der die radiale Bewegung des zweiten Armes übertragenden Zwischenglieder aus einem Klemmbügel (30) besteht, der mittig auf dem zweiten Auflager balancierend abgestützt ist, und dessen beide Enden je durch einen Zugbolzen (31,32) mit je einem der beiden Klemmkörper (54,55) verbunden sind.

4. Vorrichtung nach den Ansprüchen 1 bis 3,
**dadurch gekennzeichnet**,
daß die Abstützung des Klemmbügels (30) auf dem zweiten Auflager des Druckhebels (27) Gelenkscheiben aus verschleißfestem Werkstoff aufweist, die sich mit kugelig gestalteten Gleitflächen berühren.

5. Vorrichtung nach den Ansprüchen 1 bis 4,
**dadurch gekennzeichnet**,
daß die beiden Klemmstücke (54,55) je mittels eines Schraubgewindes verstellbar auf einem der Zugbolzen (31,32) angeordnet sind.

6. Vorrichtung nach den Ansprüchen 1 bis 5,
**dadurch gekennzeichnet**,
daß die Zugbolzen (31,32) in Bohrungen an den Enden des Klemmbügels (30) angeordnet sind und diesen mit einem Bundkopf hintergreifen.

7. Vorrichtung nach den Ansprüchen 1 bis 6,
**dadurch gekennzeichnet**,
daß der Klemmbügel (30) in einer komplementär zu ihm profilierten Ausnehmung des Zylinders (2) der Wendeeinrichtung mit einem die Bewegung des Klemmbügels ermöglichenden Spiel angeordnet ist.

8. Vorrichtung zur Verstellung der Drehlage zwischen einem Festzahnrad (1) und einem dazu gleichachsig angeordneten Verstellzahnrad (5) und zur Greiferumstellung durch axiale Verschiebung eines Stellgliedes (28) an einem Zylinder (2) der Wendeeinrichtung einer Bogenrotationsdruckmaschine, mit einem Druckglied (10),
das als das eine Federlager einer Feder (14)
ausgebildet ist und das mittels der Federkraft der Feder (14) über sich radial erstreckend angeordnete Druckhebel (8) eine kraftschlüssige Kupplung des Festzahnrades (1) mit dem Verstellzahnrad (5) bewirkt,
das an dem Zylinder (2) der Wendeeinrichtung entlang eines Verstellwegs axial beweglich geführt ist,
mit einer elektrischen Absicherung, die den Versorgungsstromkreis der Antriebseinrichtung zwischen den Schaltlagen des axial verschiebbaren Stellgliedes (28) unterbricht,
mit einem Verstellorgan (18) zur Verstellung des Druckglieds (10),
wobei der Verstellweg des Verstellorgans (18) so ausgebildet ist, daß das Druckglied (10) zur Minderung der Federkraft erst nach Verstellen des Verstellorgans (18) entlang einer Wegstrecke für die Betätigung eines Schalters (21) der elektrischen Absicherung in einem Versorgungsstromkreis einer Antriebseinrichtung verstellt wird,
bei der das axial gegenüber dem Zylinder der Wendeeinrichtung verschiebbare Stellglied (28) zur Umstellung der Greifersteuerung mittels eines verdrehbaren Exzenters (40, 41) verstellbar ist,
wobei der Exzenterzapfen (41) in dem Stellglied (28) geführt ist,
wobei der Exzenterbolzen (40) in dem Zylinder (2) der Wendeeinrichtung gelagert und mit Antriebsmitteln verbunden ist, die ein Winkelgetriebe (42, 43) aufweisen und deren Betätigungsorgan (45) stirnseitig durch das Festzahnrad (1) hindurch aus dem Zylinder (2) herausgeführt und neben dem Betätigungsorgan (19) für die Kupplung des Festzahnrades (1) mit dem Verstellzahnrad (5) angeordnet ist.

9. Vorrichtung nach einem oder mehreren der Ansprüche 1 bis 8,
**dadurch gekennzeichnet**,
daß der Exzenterbolzen (40) und eine parallel zur Achse der die Federkraft über Zwischenglieder auf die Klemmstücke (54,55) für die radiale Verspannung des Verstellgliedes (28) mit dem Zylinder (2) übertragenden Druckstange (12) gelagerte Schaltwelle (44) durch ein Kegelradgetriebe (42,43) miteinander in Eingriff stehen.

10. Vorrichtung nach einem oder mehreren der vorhergehenden Ansprüche 1 bis 9,
**dadurch gekennzeichnet**,
daß das Betätigungsorgan (45) für die Exzenterbewegung unmittelbar auf dem Ende der Schaltstange (44) befestigt ist, welche das Festzahnrad (1), eine an sich bekannte Stützplatte (7) und die Druckhebel (8) durchgreift.

11. Vorrichtung nach Anspruch 10,
**dadurch gekennzeichnet**,
daß das Betätigungsorgan (45) mittels eines Steckschlüssels (46) verstellbar ist, der mit elektrischen und mechanischen Absicherungsmitteln zusammenwirkt, wobei die mechanischen Sicherungsmittel so ausgebildet sind, daß das Aufstecken des Steckschlüssels (46) auf das und das Abziehen des Steckschlüssels von dem Betätigungsorgan (45) ausschließlich in den Endlagen des Verstellgliedes (28) ermöglicht wird.

12. Vorrichtung nach Anspruch 11,
**dadurch gekennzeichnet**,
daß der Steckschlüssel (46) in einer an sich bekannten Weise an zwei sich diametral gegenüberliegenden Seiten zwei zueinander parallele Abflachungen (47,48) an einem Flanschrand (49) aufweist, der eine Sicherungsplatte (50) hintergreift, die an der Stützplatte (7) gehalten ist.

13. Vorrichtung nach den Ansprüchen 11 und 12,
**dadurch gekennzeichnet**,
daß das Betätigungsorgan (45) für das Verstellorgan (28) eine die Endlagen kennzeichnende Marke (51) und die Sicherungsplatte (50) unterschiedliche Symbole (52,53) für Schöndruck sowie für Schön- und Widerdruck aufweisen, deren jeweils zugehörige Endlage die Marke (51) in Verbindung mit dem entsprechenden Symbol (52,53) anzeigt.

14. Vorrichtung nach Anspruch 8,
**dadurch gekennzeichnet**,
daß der Exzenterzapfen (41) in einem reibungsarmen Lager (56) mit einer an dem Verstellglied (28) vorgesehenen Schaltplatte gelagert ist.

## Claims

1. Apparatus for adjusting the rotational position between a fixed gear wheel (1) and an adjustable gear wheel (5), arranged coaxially thereto, and for gripper change-over by axial displacement of an actuating element (28) on a cylinder (2) of the turning device of a sheet-fed rotary printing machine, having a compression element (10), which is designed as a spring bearing of a spring (14) and effects a non-positive coupling of the fixed gear wheel (1) to the adjustable gear wheel (5) by means of the spring force of the spring (14) via pressure levers (8), arranged in such a way as to extend radially, which compression element is guided on the cylinder (2) of the turning device in such a way as to be axially movable along an adjusting path, having an electrical protection, which interrupts the supply circuit of the drive device between the switching positions of the axially displaceable actuating element (28), having an adjusting member (18) for adjusting the compression element (10), the adjusting path of the adjusting member (18) being designed such that, in order to reduce the spring force, the compression element (10) is not adjusted until after adjustment of the adjusting member (18) along a path section for the operation of a switch (21) of the electrical protection in a supply circuit of a drive device, in which the spring (14) is supported against a second spring bearing, formed on a pressing rod (12) guided axially movably in the cylinder (2), having a releasable clamping connection between pressing rod (12) and actuating element (28), in which at least one clamping piece (54, 55) is arranged movably in the actuating element (28) and in which intermediate elements (27, 29 to 35, 39) are arranged between pressing rod (12) and clamping piece (54, 55), the pressing rod (12) being caused by the spring force of the spring (14) via the intermediate elements (27, 29 to 35, 39) to press the clamping piece (54, 55), arranged movably for the changing over of the gripper control radially with respect to the cylinder (2), against the cylinder (2) and to brace actuating element (28) and cylinder (2) in a radially fixed manner with respect to each other.

2. Apparatus according to Claim 1, characterized in that one of the intermediate elements comprises a two-armed pressure lever (27), movable in the cylinder (2) of the turning device about a joint bolt (29) arranged transversely to the axis of the cylinder, the one arm of which pressure lever has a support which is movable approximately axially in the cylinder of the turning device and is for the end of the pressing rod (12), and the second arm of which pressure lever has a second support which is movable approximately radially in the same cylinder and is for intermediate elements (31, 32), which transfer the radial movement of the second support to the clamping body (54, 55).

3. Apparatus according to Claim 2, characterized in that two clamping pieces (54, 55) are provided in the actuating element (28), which is displaceable axially on the cylinder (2) of the turning device, and in that one of the intermediate elements transferring the radial movement of the second arm comprises a clamp strap (30), which is supported in a balancing manner centrally on the second support, and the two ends of which are each connected by a tension bolt (31, 32) to one each of the two clamping bodies (54, 55).

4. Apparatus according to Claims 1 to 3, characterized in that the supporting of the clamp strap (30) on the second support of the pressure lever (27) has flexible discs of wear-resistant material, which contact one another with spherically shaped sliding surfaces.

5. Apparatus according to one of Claims 1 to 4, characterized in that the two clamping pieces (54, 55) are each arranged by means of a screw thread adjustably on one of the tension bolts (31, 32).

6. Apparatus according to Claims 1 to 5, characterized in that the tension bolts (31, 32) are arranged in bores at the ends of the clamp strap (30) and engage behind the latter with a flanged head.

7. Apparatus according to Claims 1 to 6, characterized in that the clamp strap (30) is arranged in a recess, profiled in a manner complementary to it, of the cylinder (2) of the turning device with a play permitting the movement of the clamp strap.

8. Apparatus for adjusting the rotational position between a fixed gear wheel (1) and an adjustable gear wheel (5), arranged coaxially thereto, and for gripper change-over by axial displacement of an actuating element (28) on a cylinder (2) of the turning device of a sheet-fed rotary printing machine, having a compression element (10), which is designed as a spring bearing of a spring (14) and effects a non-positive coupling of the fixed gear wheel (1) to the adjustable gear wheel (5) by means of the spring force of the spring (14) via pressure levers (8), arranged in such a way as to extend radially, which compression element is guided on the cylinder (2) of the turning device in such a way as to be axially movable along an adjusting path, having an electrical protection, which interrupts the supply circuit of the drive device between the switching positions of the axially displaceable actuating element (28), having an adjusting member (18) for adjusting the compression element (10), the adjusting path of the adjusting member (18) being designed such that, in order to reduce the spring force, the compression element (10) is not adjusted until after adjustment of the adjusting member (18) along a path section for the operation of a switch (21) of the electrical protection in a supply circuit of a drive device, in which the actuating element (28), which is displaceable axially with respect to the cylinder of the turning device, can be adjusted by means of a rotatable eccentric (40, 41) for the changing over of the gripper control, the eccentric pin (41) being guided in the actuating element (28), the eccentric bolt (40) being mounted in the cylinder (2) of the turning device and connected to drive means which have an angular gear mechanism (42, 43) and the operating member (45) of which is led out from the cylinder (2) at the end face through the fixed gear wheel (1) and is arranged next to the operating member (19) for the coupling of the fixed gear wheel (1) to the adjustable gear wheel (5).

9. Apparatus according to one or more of Claims 1 to 8, characterized in that the eccentric bolt (40) and a switching shaft (44), which is mounted parallel to the axis of the pressing rod (12) transferring the spring force via intermediate elements to the clamping pieces (54, 55) for the radial bracing of the adjusting element (28) with the cylinder (2), are in engagement with each other by a bevel gear mechanism (42, 43).

10. Apparatus according to one or more of the preceding Claims 1 to 9, characterized in that the operating member (45) for the eccentric movement is fastened directly on the end of the switching rod (44), which reaches through the fixed gear wheel (1), a supporting plate (7), known per se, and the pressure levers (8).

11. Apparatus according to Claim 10, characterized in that the operating member (45) is adjustable by means of a socket wrench (46), which interacts with electrical and mechanical protection means, the mechanical protection means being designed in such a way that the fitting on of the socket wrench (46) onto the operating member (45) and the pulling off of the socket wrench from the operating member (45) is permitted exclusively in the end positions of the adjusting element (28).

12. Apparatus according to Claim 11, characterized in that the socket wrench (46) has in a way known per se, on two diametrically opposite sides, two mutually parallel flattened portions (47, 48) on a flanged edge (49), which engages behind a securing plate (50), which is held on the supporting plate (7).

13. Apparatus according to Claims 11 and 12, characterized in that the operating member (45) for the adjusting member (28) has a mark (51), identifying the end positions, and the securing plate (50) has different symbols (52, 53) for recto printing and for recto/verso printing, the respectively associated end position of which is indicated by the mark (51) in conjunction with the corresponding symbol (52, 53).

14. Apparatus according to Claim 8, characterized in that the eccentric pin (41) is mounted in a low-friction bearing (56) with a switching plate provided on the adjusting element (28).

## Revendications

1. Dispositif de réglage de la position angulaire entre une roue dentée fixe (1) et une roue dentée de réglage (5) coaxiale à la précédente et de modification du réglage de preneurs par déplacement axial d'un organe de positionnement (28) sur un cylindre (2) du dispositif de retournement d'une machine rotative d'impression de feuilles, comprenant un organe de poussée (10) qui est conformé en l'un des appuis d'un ressort (14) et qui provoque au moyen de la force du ressort (14) et par l'intermédiaire de leviers de pression (8) orientés radialement un embrayage sous contrainte de la roue dentée fixe (1) avec la roue dentée de réglage (5) qui est guidée mobile axialement sur le cylindre (2) du dispositif de retournement le long d'une course de réglage, ledit dispositif comprenant par ailleurs une sécurité électrique qui coupe le circuit d'alimentation en courant du dispositif de commande lorsque l'organe de positionnement (28) déplaçable axialement se trouve entre les positions d'enclenchement, un élément de positionnement (18) étant prévu pour le déplacement de l'organe de poussée (10), la course de déplacement de l'élément de positionnement (18) étant conçue de manière que l'organe de poussée (10) ne soit déplacé pour provoquer une diminution de la force du ressort qu'après déplacement de l'élément de positionnement (18) le long d'une course destinée à l'actionnement d'un interrupteur (21) du circuit électrique de sécurité situé dans un circuit d'alimentation d'un dispositif de commande, course à la fin de laquelle le ressort (14) prend appui contre une seconde butée réalisée sur une tige de poussée (12) guidée mobile axialement dans le cylindre (2), ledit dispositif comprenant par ailleurs une liaison amovible par serrage entre tige de poussée (12) et organe de positionnement (28), liaison dans laquelle au moins une pièce de serrage (54, 55) est montée mobile dans l'organe de positionnement (28) et dans laquelle des organes intermédiaires (27, 29 à 35, 39) sont disposés entre la tige de poussée (12) et la pièce de serrage (54, 55), la tige de poussée (12) repoussant contre le cylindre (2), au moyen de la force du ressort (14) et à l'aide des organes intermédiaires (27, 29 à 35, 39), la pièce de serrage (54, 55) qui est montée mobile radialement par rapport au cylindre (2) pour la modification du réglage de la commande des preneurs et bloquant radialement l'un contre l'autre l'organe de positionnement (28) et le cylindre (2).

2. Dispositif selon la revendication 1, caractérisé en ce que l'un des organes intermédiaires consiste en un levier de poussée (27) à deux bras disposé dans le cylindre (2) du dispositif de retournement, de manière à être mobile autour d'une tige d'articulation (29) qui est perpendiculaire à l'axe du cylindre, l'un des bras de ce levier comportant un appui qui est mobile à peu près axialement dans le cylindre du dispositif de retournement et qui est destiné à l'extrémité de la tige de poussée (12), son second bras comportant un second appui mobile à peu près radialement dans le même cylindre et destiné à des organes intermédiaires (31, 32) qui transmettent le mouvement radial du second appui au corps de serrage (54, 55).

3. Dispositif selon la revendication 2, caractérisé en ce que deux pièces de serrage (54, 55) sont prévues dans l'organe de positionnement (28) déplaçable axialement sur le cylindre (2) du dispositif de retournement et en ce que l'un des organes intermédiaires transmettant le mouvement radial du second bras consiste en un étrier de serrage (30) qui est monté au milieu sur le second appui de manière à pouvoir effectuer un mouvement de balancement et dont chacune des deux extrémités est reliée par un boulon d'assemblage (31, 32) à l'un des deux corps de serrage (54, 55).

4. Dispositif selon les revendications 1 à 3, caractérisé en ce que l'appui de l'étrier de serrage (30) sur le second appui du levier de poussée (27) comprend des disques d'articulation en matériau résistant à l'usure et qui sont en contact par des surfaces de glissement sphériques.

5. Dispositif selon les revendications 1 à 4, caractérisé en ce que chacune des deux pièces de serrage (54, 55) est montée déplaçable au moyen d'un filetage sur l'un des boulons d'assemblage (32, 33).

6. Dispositif selon les revendications 1 à 5, caractérise en ce que les boulons d'assemblage (31, 32) sont disposés dans des trous des extrémités de l'étrier de serrage (30) et attaquent ce dernier par derrière au moyen d'une embase de tête.

7. Dispositif selon les revendications 1 à 6, caractérisé en ce que l'étrier de serrage (30) est disposé, avec un jeu autorisant le mouvement de l'étrier de serrage, dans un évidement du cylindre (2) du dispositif de retournement qui est profilé suivant une forme complémentaire de la sienne.

8. Dispositif de réglage de la position angulaire relative entre une roue dentée fixe (1) et une roue dentée de réglage (5) qui est coaxiale à la précédente et qui est destinée à la modification du réglage de preneurs par déplacement axial d'un organe de positionnement (28) sur un cylindre (2) du dispositif de retournement d'une machine rotative à imprimer des feuilles,
comprenant un organe de poussée (10) qui est conformé en assiette de ressort (44) et qui provoque un embrayage sous contrainte de la roue dentée fixe (1) et de la roue dentée de réglage (5) au moyen de la force du ressort (14) et par l'intermédiaire de leviers de pression (8) orientés radialement, cet organe de poussée étant guidé mobile axialement le long d'une course de réglage sur le cylindre (2) du dispositif de retournement,
comprenant une sécurité électrique qui coupe le circuit d'alimentation du dispositif de commande lorsque l'organe de positionnement (28) déplaçable axialement se trouve entre les positions d'enclenchement,
comprenant un élément de positionnement (18) pour le déplacement de l'organe de poussée (10), la course de l'élément de positionnement (18) étant conçue de manière que l'organe de poussée (10) ne soit déplacé, pour la réduction de la force du ressort, qu'après déplacement de l'élément de positionnement (18) le long d'une course pour l'actionnement d'un interrupteur (21) de la sécurité électrique d'un circuit d'alimentation en courant d'un dispositif de commande, l'organe de positionnement (28) déplaçable axialement par rapport au cylindre du dispositif de retournement pouvant être déplacé au moyen d'un excentrique rotatif (40, 41) pour la modification du réglage de la commande des preneurs, la goupille excentrée (41) étant guidée dans l'organe de positionnement (28), le boulon d'excentrique (40) étant monté dans le cylindre (2) du dispositif de retournement et étant relié à des organes de commande qui comprennent une transmission à engrenage d'angle (42, 43) et dont l'organe d'actionnement (45) ressort du côté extrême du cylindre (2) après avoir passe par la roue dentée fixe (1) et est disposé à côté de l'organe (19) d'actionnement de l'embrayage de la roue dentée fixe (1) avec la roue dentée de réglage (5).

9. Dispositif selon l'une ou plusieurs des revendications 1 à 8, caractérisé en ce que le goujon d'excentrique (40) et un arbre de manoeuvre (44) monté parallèlement à l'axe de la tige de poussée (12) qui transmet la force du ressort au moyen d'organes intermédiaires aux pièces de serrage (54, 55) pour le blocage radial de l'organe de positionnement (28) sur le cylindre (2) sont en prise au moyen d'une transmission à pignons coniques (42, 43).

10. Dispositif selon l'une ou plusieurs des revendications précédentes 1 à 9, caractérisé en ce que l'organe d'actionnement (45) destiné au mouvement de l'excentrique est fixé directement sur l'extrémité de la tige de manoeuvre (44) qui passe à travers la roue dentée fixe (1), à travers une plaque d'appui (7) connue en soi et entre les leviers de pression (8).

11. Dispositif selon la revendication 10, caractérisé en ce que l'organe d'actionnement (45) est réglable au moyen d'une clé à douille (46) qui coopère avec des organes électriques et mécaniques de sécurité, les organes mécaniques de sécurité étant conformés de manière que la mise en place de la clé à douille (46) sur l'organe d'actionnement (45) et que l'enlèvement de cette clé de l'organe d'actionnement (45) soient possibles exclusivement lorsque l'organe de positionnement (28) se trouve aux positions extrêmes.

12. Dispositif selon la revendication 11, caractérisé en ce que la clé à douille (46) comporte de manière connue en soi deux méplats parallèles (47, 48) diamétralement opposés sur un collet (49) qui passe derrière une plaque de retenue (50) qui est montée sur la plaque d'appui (7).

13. Dispositif selon les revendications 11 et 12, caractérisé en ce que l'organe d'actionnement (45) de l'organe de positionnement (28) comporte un repère (51) caractérisant l'une des positions extrêmes et la plaque de retenue (50) comporte des symboles différents (52, 53) pour l'impression verso et pour l'impression verso et recto et dont le repère (51) indique conjointement avec les symboles correspondants (52, 53) les positions extrêmes correspondantes.

14. Dispositif selon la revendication 8, caractérisé en ce que la goupille excentrée (41) est montée dans un coussinet (56) à faible frottement à l'aide d'une plaquette de montage prévue sur l'organe de positionnement (28).
